# EUROPÄISCHE PATENTSCHRIFT

(11) **EP 0 422 412 B1**
(45) Veröffentlichungstag und Bekanntmachung des Hinweises auf die Patenterteilung: **07.12.1994**
(21) Anmeldenummer: 90117743.6
(22) Anmeldetag: 14.09.1990
(51) Int. Cl.: B41F 13/12

(54) **Vorrichtung und Verfahren zur Registerverstellung an einer Druckmaschine mit mehreren Druckwerken**
Device and method for adjusting the register in a printing press with several printing units
Dispositif et procédé pour le réglage du registre dans une machine d'impression avec plusieurs groupes d'impression

(30) Priorität: 09.10.1989 DE 3933666
(43) Veröffentlichungstag der Anmeldung: 17.04.1991
(73) Patentinhaber: Heidelberger Druckmaschinen Aktiengesellschaft, D-69019 Heidelberg (DE)
(72) Erfinder: Rodi, Anton, D-6906 Leimen 3 (DE)
(74) Vertreter: Stoltenberg, Heinz-Herbert Baldo

(56) Entgegenhaltungen:
- EP-A- 0 187 192
- EP-A- 0 241 773
- WO-A-86/05141
- DE-A- 3 609 008
- FR-A- 2 512 737

## Beschreibung

Die Erfindung betrifft eine Druckmaschine, mit mehreren Druckwerken, die mit Umfangs- und Seitenregister-Verstellvorrichtungen versehen sind, denen eine Steuerbefehl-Eingabevorrichtung zugeordnet ist, mit der eine Positionsveränderung des Sujets durch folgerichtige Registerverstellung der Druckwerke erfolgt.

Für den Mehrfarbendruck sind Druckmaschinen mit mehreren Druckwerken bekannt (WO-A 86 05141, DE 31 36 704 A1), die mit Umfangs- und Seitenregister-Verstellungvorrichtungen zur Registerverstellung versehen sind. Hierdurch laßt sich die Lage der einzelnen Druckplatten für die verschiedenen Farbauszüge in eine korrekte Position zueinander bringen, was für die Qualität des Druckerzeugnisses von großer Bedeutung ist. Die Umfangs- und Seitenregister-Verstellvorrichtungen erfordern aufwendige und daher kostenintensive konstruktive Maßnahmen. Es ist auch möglich, auf Registerkorrekturmittel beim ausgangsseitigen Druckwerk einer Offset-Druckmaschine zu verzichten, wenn dieses Druckwerk als Lackierwerk ausgebildet ist. Eine Korrektur des Lackierwerk-Registers ist nur durch aufwendige Maßnahmen, wie z. B. die Veränderung de Lage des Gummituchs auf dem Gummizylinder möglich. Dies erfordert jedoch umfangreiche Arbeiten (insbesondere Lösen, Ausrichten, Spannen usw.). Die Einregulierung ist überdies schwierig und der Erfolg auch wesentlich vom Geschick und der Erfahrung des Druckers abhängig.

Der Erfindung liegt die daher die Aufgabe zugrunde, eine Druckmaschine der eingangs genannten Art anzugeben, bei der auf einfache und kostengünstige Weise korrekte Sujetpositionen der Druckwerke erzielbar sind.

Diese Aufgabe wird erfindungsgemäß dadurch gelöst, daß ein Druckwerk ohne Umfangs- und Seitenregister-Verstellvorrichtung ausgeführt und nicht verstellbar ist. Mithin wird quasi eine fiktive "Einstellung" des nicht verstellbaren Druckwerks dadurch vorgenommen, daß dessen Sujetposition relativ zu den Sujetpositionen der übrigen Druckwerke verändert wird, wobei dieses nicht durch eine Lageveränderung der Sujetposition des nicht verstellbaren Druckwerks erfolgt (was aufgrund der Unverstellbarkeit auch gar nicht möglich wäre), sondern durch folgerichtige, relative Registerverstellung der übrigen, verstellbaren Druckwerke erzielt wird. Für eine korrekte Ausrichtung der einzelnen Druckplatten werden die verstellbaren Druckwerke auf die Sujetposition des nicht verstellbaren Druckwerks deckungsgenau eingestellt. Dieses ist aufgrund der erfindungsgemäßen Steuerbefehl-Eingabevorrichtung z. B. auf einfache Weise vom Leitstand der Druckmaschine aus möglich. Die Steuerbefehlseingabe kann manuell oder aber auch maschinell (automatisch) erfolgen. Die geschilderten aufwendigen, bekannten Maßnahmen, wie z. B. die Lagekorrektur des Gummituchs, können entfallen. Die Erfindung ist nicht auf die Ausbildung des nicht verstellbaren Druckwerks als Lackierwerk beschränkt, sondern läßt sich z. B. im Mehrfarbendruck auch bei dem Druckwerk eines bestimmten Farbauszugs einsetzen. Da bei diesem Druckwerk erfindungsgemäß auf eine Registerverstellung verzichtet werden kann, vereinfacht sich die Bauweise. Eine entsprechende Kosteneinsparung ist die Folge.

Nach einer bevorzugten Ausführungsform der Erfindung ist vorgesehen, daß bei der Einstellung des Registers ein ausgewähltes Druckwerk als Leit-Druckwerk vorgesehen ist, und daß die Steuereinrichtung die auftretenden Verstelldaten bei der Einstellung der übrigen Druckwerke unter Berücksichtigung deren vor der Einstellung jeweils vorliegenden Positionsabweichungsdaten zum Leit-Druckwerk selbsttätig heranzieht. Das Leit-Druckwerk weist die sogenannte Standfarbe auf, wobei im Mehrfarbendruck eine der Farben, beispielsweise C, M, Y (C = Cyan, M = Magenta, Y = Yellow) oder auch B (B = Black) als Standardfarbe bestimmt werden kann. Sin die relativen Sujetpositionen der übrigen mit Registerverstelung versehenen Druckwerke gegenüber dem die Standardfarbe führenden, verstellbaren Druckwerk bekannt, so ist es für ein deckungsgenaues AUsrichten der einzelnen verstellbaren Druckwerke untereinander lediglich erforderlich, die Verstelldaten bezüglich des Leit-Druckwerks relativ zur Sujetposition des nicht verstellbaren Druckwerks zu ermitteln. Werden diese Verstelldaten in die Steuerbefehl-Eingabevorrichtung eingegeben, so erfolgt nicht nur eine Registerverstellung des die Standardfarbe aufweisenden Druckwerks, sondern gleichzeitig auch eine Registereinstellung aller übrigen verstellbaren Druckwerke, da deren einzunehmende Registerposition aufgrund der vorhandene Daten maschinell ermittelt werden können. Hierdurch ist eine erhebliche Arbeitserleichterung und auch eine sehr hohe Einstellgenauigkeit erzielt. Die hohe Einstellgenauigkeit resultiert aus der Tatsache, daß die Sujetposition der einzelnen verstellbaren Druckwerke sehr genau aufgrund der bereits erläuterten Paßkreuze ermittelbar ist. Insgesamt kann daher eine präzise Registereinstellung aller Druckwerke vorgenommen werden, so daß im wesentlichen ein makulaturfreies Arbeiten möglich ist.

Da die Positionsabweichungsdaten durch Lageermittlung der maschinell lesbaren Paßmarkierungen vorgenommen wird, kann eine automatische Messung mittels eines Paßmarkierungslesers, insbesondere Paßkreuzlesers, erfolgen. Der Paßkreuzleser ist ein optisches Gerät, das die Paßkreuze mit einer Linsenanordnung erfaßt und bezüglich ihrer Lage auswertet. Die notwendige Korrektur der Registereinstellungen an den Druckwerken werden von dem Gerät und/oder der Steuereinrichtung berechnet und gegebenenfalls direkt an einem Display angezeigt. Nach einer bevorzugten Ausbildung können die berechneten Daten jedoch auch direkt dem Steuerpult der Druckmaschine zugeführt und zur Ansteuerung der Stellantriebe für die Umfangs- und Seitenregister herangezogen werden. Ein derartiger Paßkreuzleser ist aus der DE-OS 37 19 766 bekannt, auf deren Inhalt hiermit Bezug genommen wird.

Da durch die aufgezeigten Maßnahmen Abweichungen zwischen der Sujetposition des Druckerzeugnisses und dem Bedruckstoffrand auftreten können, ist - nach einer Fortbildung der Erfindung -vorgesehen, daß der Bedruckstoff-Ausrichtung dienende Seiten- und Vordermarken derart von der Steuereinrichtung mitverstellt werden, daß das Sujet des Druckerzeugnisses zu den Bedruckstoffrändern die erforderlichen Abstände aufweist. Ist die Druckmaschine als Bogendruckmaschine ausgebildet, so werden die einzelnen, z. B. von einer Saugkopfeinrichtung zugeführten Bogen entsprechend der Seiten- und Vordermarkenstellung positioniert. Dadurch wird die durch die Umfangs- und Seitenregisterverstellungen aufgetretene Sujetverlagerung bezüglich des Bedruckstoffrandes wieder ausgeglichen.

Vorzugsweise erfolgt die Einstellung der Register bzw. Verstellung der Seiten- und Vordermarken gleichförmig mit geringer Geschwindigkeit. Diese Maßnahme verhindert die Produktion von Makulatur bei einem während des Druckbetriebs erfolgenden Stellvorgang, da bei gleichförmiger Einstell- bzw. Verstellgeschwindigkeit die einzelnen Farbauszüge - auch während des Stellvorgangs - deckungsgleich zueinander bleiben. Die geringe Geschwindigkeit stellt sicher, daß bei der Einstellung bzw. Verstellung keine wesentliche Punktvergrößerung der Rasterpunkte der Druckbilder auftritt, da sich die durch die Verlagerung auf den jeweiligen Gummitüchern der Druckmaschine auf- und abbauenden Farbpunkte in ihrer Formgebung nur unwesentlich, das heißt bei normaler Betrachtung nicht sichtbar, abweichen. Insbesondere ist vorgesehen, daß die Einstell- bzw. Verstellgeschwindigkeit von dem Stellweg und/oder der Druckgeschwindigkeit abhängig ist. Bei einer geringen Abweichung, das heißt nur kurzem Stellweg, kann - ohne daß die Druckqualität wesentlich verschlechtert wird - mit relativ großer Einstell- bzw. Verstellgeschwindigkeit gearbeitet werden. Dieses gilt auch für hohe Druckgeschwindigkeiten.

Die Erfindung betrifft ferner ein Verfahren zur Korrektur der Registereinstellung an den Druckwerken einer Druckmaschine der vorstehend beschriebenen Art, insbesondere Offset-Druckmaschine, deren Druckwerke mit Umfangs- und Seitenregisterverstellung versehen sind, wobei an einem Druckwerk das Umfangs- und Seitenregister nicht verstellt wird.

Insbesondere ist vorgesehen, das dasjenige verstellbare Druckwerk aks Leit-Druckwerk ausgewählt wird, dessen Sujet die richtige Position zu den Bedruckstoffrändern aufweist oder dieser Lage am nächsten kommt. Das Leit-Druckwerk führt die sogenannte Standfarbe. Ferner werden die relativen Positionsabweichungen der Sujets der verstellbaren Druckwerke zur Sujetposition des Leit-Druckwerks ermittelt und in einem dafür vorgesehenen Speicher abgelegt. Diese Ermittlung läßt sich besonders einfach mit einem Paßmarkierungsleser, insbesondere Paßkreuzleser vornehmen. Die optische Einrichtung des Paßkreuzlesers wird auf die Paßkreuze eines Andrucks/Probedrucks oder dergleichen gerichtet, so daß das Gerät die vorliegenden Abweichungsdaten ermitteln und dem Speicher zuführen kann. Die Ermittlung und Auswertung erfolgt vorzugsweise automatisch. Da das Druckbild des nicht verstellbaren Druckwerks welches insbesondere als Lackierwerk ausgebidlet ist, keine Paßkreuze oder dergleichen aufweist, muß die Lageabweichung des Sujets des Leit-Druckwerks zu der Sujetposition des nicht verstellbaren Druckwerks von dem Drucker ermittelt und am Leitstand der Druckmaschine eingegeben werden.

Vorzugsweise orientiert sich der Drucker zur Bestimmung der Lageabweichung an den Sujeträndern. Aufgrund der gespeicherten Daten der Positionsabweichungen zwischen der Lage des Sujets des Leit-Druckwerks und den Sujetpositionen der übrigen verstellbaren Druckwerke bewirkt eine Registerverstellung des Leit-Druckwerks eine automatische, folgerichtige Korrektur der Registereinstellungen der übrigen verstellbaren Druckwerke. Hierdurch ist eine Korrektur der Registereinstellung an den Druckwerken der Druckmaschine sehr genau und mit relativ geringem Aufwand möglich. Insbesondere muß der Drucker lediglich die Lageabweichung zwischen dem Sujet des Leit-Druckwerks und der Sujetposition des nicht verstellbaren Druckwerks "von Hand" ermitteln; die übrigen Positionen bzw. Positionsabweichungen werden automatisch von dem Paßkreuzleser erfaßt und an die Steuereinrichtung der Druckmaschine weitergegeben.

Die Zeichnungen veranschaulichen die Erfindung anhand eines Ausführungsbeispiels; und zwar zeigt:
- Fig. 1: eine schematische Ansicht einer Offsetdruckmaschine für den Mehrfarbendruck mit Lackierwerk,
- Fig. 2: eine Teilansicht eines mit Paßkreuz-Markierung versehenen Druckbogens,
- Fig. 3: eine Draufsicht auf einen Druckbogen, dessen Position durch Seiten- und Vordermarken einstellbar ist und
Figuren 4a bis c die Sujetpositionen verschiedener Farbauszüge der Offset-Druckmaschine.

Die Figur 1 zeigt -in schematischer Darstellungeine Offset-Druckmaschine 1, die vier Druckwerke 2, 3, 4 und 5 aufweist. Die Offset-Druckmaschine 1 ist als Bogenmaschine ausgebildet, das heißt, ihr werden mittels einer Bogenzuführeinrichtung 6 den Bedruckstoff 7 bildende Bogen 8 zugeführt, die dann die einzelnen Druckwerke 2 bis 5 durchlaufen und am Ende der Maschine -als fertiges Druckerzeugnisentnommen und vorzugsweise dort aufgestapelt werden (Bogenstapel 9).

Die Druckwerke 2 bis 4 sind mit Umfangs- und Seitenregister-Verstellvorrichtungen 10 zur Registerverstellung versehen. Der jeweilige Stellantrieb für das Umfangsregister ist mit "U" und der entsprechende Stellantrieb für das Seitenregister mit "S" gekennzeichnet (Figur 1). Die Stellantriebe "U" und "S" sind über Leitungen 11 mit einem Leitstand 12 der Offset-Druckmaschine 1 verbunden. Der Leitstand 12 ist ferner über Leitungen 13 mit Stellantrieben VM und SM von die Bogenposition bestimmenden Seiten- und Vordermarken 14, 14' verbunden.

Während die Druckwerke 2 bis 4 im Mehrfarbendruck verschiedene Farbauszüge erzeugen, stellt das Druckwerk 5 ein Lackierwerk 15 dar. Das Lackierwerk 15 weist keine Umfangs- und Seitenregister-Verstellvorrichtungen auf, so daß seine Register- bzw. Sujetposition von der Lage des Gummituchs auf dem zugehörigen Gummituchzylinder abhängig ist. Eine einfache Registerkorrektur -wie bei den Druckwerken 2 bis 4- läßt sich beim Lackierwerk 15 nicht durchführen, da eine Veränderung der Lage des Gummituchs nur durch aufwendige Maßnahmen (Lösen, Positionieren, Spannen) möglich ist. Insofern wird im Zuge dieser Anmeldung beim Druckwerk 5 von einem nicht verstellbaren Druckwerk ausgegangen.

Erfindungsgemäß läßt sich jedoch die Wirkung einer Registerverstellung des nicht verstellbaren Druckwerks 5 mittels einer Steuerbefehl-Eingabevorrichtung 16, die im Steuerstand 12 untergebracht ist und mit einer Steuereinrichtung 25 zusammenwirkt, dadurch erzielen, daß eine relative Positionsveränderung des Sujets des nicht verstellbaren Druckwerks 5 durch folgerichtige Registerverstellungen der verstellbaren Druckwerke 2 bis 4 erfolgt. Entsprechend der gewünschten, jedoch aufgrund der Unverstellbarkeit nicht durchführbaren Registerverstellung des Druckwerks 5 wird die Wirkung einer Verstellung also dadurch hervorgerufen, daß die anderen, verstellbaren Druckwerke 2 bis 4 in ihrer jeweiligen Sujetposition mittels der Stellantriebe "U" und/oder "S" relativ zum Sujet des Druckwerks 5 verstellt werden. Die Folgerichtigkeit dieser Verstellung bewirkt im Ergebnis, daß alle Druckwerke 2 bis 5 relativ zueinander diejenigen Positionen einnehmen, die an sich durch die (jedoch nicht mögliche) Verstellung des Registers des Druckwerks 5 erzielt werden sollte.

Um die Erfassung der Positionierung der einzelnen Druckplatten der verschiedenen Farbauszüge zu erleichtern, sind im bildfreien Bereich der Bogen 8, insbesondere im Bereich der Bogenecken, Paßmakierungen 17 vorgesehen, die als Paßkreuze 18 ausgebildet sind (Figur 2). Sofern die den Druckwerken 2 bis 4 zugeordneten Paßkreuze 18 deckungsgleich übereinander liegen, sind korrekte Positionen der Druckplatten gegeben, die für ein einwandfreies Druckergebnis erforderlich sind. Dem als Lackierwerk 15 ausgebildeten Druckwerk 5 sind keine Paßkreuze zugeordnet; die erforderliche, korrekte Ausrichtung des zugehörigen Sujets zu den Sujetpositionen der übrigen Druckwerke 2 bis 4 ist daher von der Bedienperson (Drucker) durch visuelle Prüfung, insbesondere anhand eines Vergleichs der Lage der Sujetränder, durchzuführen. Liegen Abweichungen vor, so läßt sich die Wirkung einer Registerverstellung des an sich nicht verstellbaren Druckwerks 5 aufgrund der erfindungsgemäßen Maßnahmen erzielen.

Das der Erfindung zugrunde liegende Prinzip wird nunmehr anhand der Figur 3 näher erläutert. Diese zeigt einen Bogen 8, auf dem ein Farbauszug 19 angeordnet ist. Dieser wurde von einem der Druckwerke 2 bis 4 erzeugt (der Einfachheit halber soll zunächst nur von dem Farbauszug eines Druckwerks ausgegangen werden). Das Sujet 20 des Lackierwerks 15 ist in der Figur 3 schraffiert dargestellt. Farbauszug 19 und Sujet 20 weisen eine relative Positionsabweichung zueinander auf, so daß keine Deckungsgleichheit gegeben ist. Im Hinblick auf das Umfangsregister des verstellbaren Druckwerks (z: B. Druckwerk 4) liegt die Abweichung x und bezüglich des zugehörigen Seitenregisters die Abweichung y vor. Eine dem Farbauszug 19 zugeordnete in der Sujetecke liegende Paßmarkierung 17 weist daher die Position P1 auf, die von einer Position P2 abweicht, welche von der oberen, rechten Ecke des Sujets 20 des Lackierwerks 15 eingenommen wird. Da eine Registerverstellung des Lackierwerks 15 nicht möglich ist, wird erfindungsgemäß eine folgerichtige Registerverstellung des verstellbaren Druckwerks derart vorgenommen, daß der Farbauszug 19 deckungsgleich zum Sujet 20 zu liegen kommt. Während des Verstellvorgangs wandert die Position P1 auf die Position P2 zu, bis beide Positionen deckungsgleich aufeinander liegen. Der Farbauszug 20 wird bei der Registerverstellung also um die Abweichung x und die Abweichung y verlagert. Diese Verlagerung hat zur Folge, daß nunmehr die Abstände des Farbauszugs 19 zum Bedruckstoffrand 21 bzw. 22 verändert sind. Um die ursprünglichen Verhältnisse wieder herbeiführen zu können, werden die Vordermarken 14' mittels des Verstellantriebs VM sowie die Seitenmarken 14 mittels des Verstellantriebs SM ebenfalls in gleicher Richtung und mit gleichem Betrag um die Abweichung x und y verstellt, so daß der Bogen 8 eine entsprechende, neue Position einnimmt.

Im nachfolgenden soll nunmehr die Korrektur der Registereinstellungen der Druckmaschine 1 nach einer bevorzugten Vorgehensweise erläutert werden. Die Figuren 4 a-c zeigt einen Farbauszug 23 des Druckwerks 2, einen Farbauszug 24 des Druckwerks 3 sowie den Farbauszug 19 des Druckwerks 4. Das Sujet 20 des Lackierwerks 15 ist ebenfalls und zwar mit durchgezogener Linie dargestellt. In der Figur 4a weisen sämtliche Farbauszüge 19, 23 und 24 sowie das Sujet 20 eine unterschiedliche Position auf.

Die Abweichungen sind -der Anschauung halber- übertrieben groß dargestellt. Es sei davon ausgegangen, daS der Farbauszug 23 zum oberen Bedruckstoffrand 21 den Abstand a und zum seitlichen Bedruckstoffrand 22 den Abstand b aufweist. Ferner sei unterstellt, daß die Abstände a und b die jeweils gewünschte Größe besitzen, so daß der Farbauszug 23 auf dem Bogen 8 die richtige Position einnimmt. Das dem Farbauszug 23 zugeordnete Druckwerk 2 stellt daher ein Leit-Druckwerk dar, wobei die entsprechende Farbe dieses Leit-Druckwerks als Standfarbe bezeichnet wird.

Bei einem Andruck wird nunmehr ein Probebogen entnommen, der von dem Drucker visuell im Hinblick auf die zwischen dem Sujet 20 und dem Farbauszug 23 erforderliche Positionskorrektur bewertet wird. Gemäß Figur 4b ist am Umfangsregister eine Korrektur um das Maß c und am Seitenregister eine Verlagerung um das Maß d erforderlich, da der Farbauszug 23 bereits seine korrekte Positionierung zu den Bedruckstoffrändern 21, 22 einnimmt, ist an sich eine entsprechende Registerverstellung des Lackierwerkes 15 erforderlich. Diese ist jedoch nicht möglich, da - gemäß vorstehender Ausführungen- das Druckwerk 5 nicht mit Umfangs- und Seitenregister-Verstellvorrichtungen versehen ist. Insofern wird erfindungsgemäß die Wirkung einer Registerverstellung des nicht verstellbaren Druckwerks 5 durch Eingabe der vom Drucker ermittelten Maße c und d in die Steuerbefehl-Eingabevorrichtung 16 des Leitstands 12 dadurch bewirkt, daß eine relative Positionsveränderung folgerichtig von dem Register des verstellbaren Druckwerks 2 vorgenommen wird.

Um zu verhindern, daß der Drucker die Lageabweichungen des Sujet 20 zu den Farbauszügen 24 und 19 der Druckwerke 3 und 4 ebenfalls visuell ermitteln und am Leitstand eingeben muß, ist eine selbständige Erfassung von Positionsabweichungsdaten e, f, g und h vorgesehen, die sich aus der relativen Lage der Farbauszüge 24 und 19 zum Farbauszug 23 des Leit-Druckwerks ergibt. Diese Positionsabweichungsdaten e, f, g, h werden durch Lageermittlung von den Farbauszügen 19, 23 und 24 jeweils zugeordneten Paßkreuzen 18 (Figur 2) aufgefunden. Hierzu wird ein sogenannter Paßkreuzleser eingesetzt, der mit seiner Optik die Paßkreuze 18 abtastet und hieraus die notwendigen, den Positionsabweichungsdaten entsprechenden Verstelldaten an einem Display anzeigt oder aber auch -nach einer Weiterbildung- dem Steuerstand 12 zur automatischen Korrektur der Registereinstellungen zuführt.

Da insofern der Steuerung der Druckmaschine 1 die relativen Lagen der Farbauszüge 19 und 24 zum Farbauszug 23 der Leitfarbe bekannt ist und ferner die Positionsabweichung zwischen dem Sujet 20 und dem Farbauszug 23 vom Drucker eingegeben wurde, kann eine entsprechend folgerichtige Registerverstellung der Druckwerke 2,3 und 4 derart erfolgen, daS sämtliche Druckbilder deckungsgleich zum Sujet des Lackierwerks 15 liegen.

Das Druckbild des fertigen Druckerzeugnis' würde dann allerdings eine Fehlposition zu den Bedruckstoffrändern 21 und 22 einnehmen. Zur Aufhebung dieser Fehlposition werden -wie vorstehend schon anhand der Figur 3 erläutert- die Seiten- und Vordermarken 14 und 14' nach Betrag und Richtung entsprechend den Maßen c und d (Figur 4b) verstellt, so daß die gewünschten Abstände a und b wieder hergestellt sind.

## Patentansprüche

1. Druckmaschine, mit mehreren Druckwerken (2-5), die mit Umfangs- (U) und Seitenregister- (S) Verstellvorrichtungen versehen sind, denen eine Steuerbefehl-Eingabevorrichtung (16) zugeordnet ist, mit der eine Positionsveränderung des Sujets (20) durch folgerichtige Registerverstellungen der Druckwerke (2,3,4) erfolgt,
**dadurch gekennzeichnet**,
daß ein Druckwerk (5) ohne Umfangs- (U) und Seitenregister- (S) Verstellvorrichtung ausgeführt und nicht verstellbar ist.

2. Druckmaschine nach Anspruch 1,
**dadurch gekennzeichnet**,
daß das nicht verstellbare Druckwerk (5) ein Lackierwerk (15) ist.

3. Druckmaschine nach einem der vorhergehenden Ansprüche,
**dadurch gekennzeichnet**,
daß bei der Einstellung des Registers ein ausgewähltes Druckwerk (2) als Leit-Druckwerk vorgesehen ist, und daß die Steuereinrichtung (25) die auftretenden Verstelldaten (Maß c,d) bei der Einstellung der übrigen Druckwerke (3,4) unter Berücksichtigung deren vor der Einstellung jeweils vorliegenden Positionsabweichungsdaten (e,f,g,h) zum Leit-Druckwerk selbsttätig heranzieht.

4. Druckmaschine nach einem der vorhergehenden Ansprüche,
**dadurch gekennzeichnet**,
daß die Lageermittlung der Paßmarkierungen (17) mittels eines Paßkreuzlesers automatisch erfolgt.

5. Druckmaschine nach einem der vorhergehenden Ansprüche,
**dadurch gekennzeichnet**,
daß der Bedruckstoff-Ausrichtung dienende Seiten- und Vordermarken (14,14') derart von der Steuereinrichtung (25) mitverstellt werden, daß das Sujet des Druckerzeugnises zu den Bedruckstoffrändern (21,22) die erforderlichen Abstände (a,b) aufweist.

6. Druckmaschine nach einem der vorhergehenden Ansprüche,
**dadurch gekennzeichnet**,
daß die Einstellung der Register bzw. Verstellung der Seiten- und Vordermarken (14,14') im wesentlichen gleichförmig mit geringer Geschwindigkeit erfolgt.

7. Druckmaschine nach einem der vorhergehenden Ansprüche,
**dadurch gekennzeichnet**,
daß die Einstell- bzw. Verstellgeschwindigkeit von der Länge des Stellwegs und/oder der Druckgeschwindigkeit abhängig ist.

8. Druckmaschine nach einem der vorhergehenden Ansprüche,
**dadurch gekennzeichnet**,
daß mit größerer Druckgeschwindigkeit die Einstell- bzw. die Verstellgeschwindigkeit wächst.

9. Verfahren zur Korrektur der Registereinstellung an den Druckwerken (2-5) einer Druckmaschine nach einem oder mehreren der vorhergehenden Ansprüche 1-8, insbesondere Offset-Druckmaschine, deren Druckwerke mit Umfangs- und Seitenregister-Verstellvorrichtungen versehen sind und die die Sujetposition durch folgerichtige Registerverstellung der Druckwerke (2, 3, 4) verändern,
**dadurch gekennzeichnet**,
daß an einem Druckwerk (5) das Umfangs- und Seitenregister nicht verstellt wird.

10. Verfahren nach Anspruch 9,
**dadurch gekennzeichnet**,
daß dasjenige, verstellbare Druckwerk (2) als Leit-Druckwerk ausgewählt wird, dessen Sujet die richtige Position zu den Bedruckstoffrändern aufweist oder dieser Lage am nächsten kommt.

11. Verfahren nach einem der Ansprüche 9-10,
**dadurch gekennzeichnet**,
daß die relativen Positionsabweichungen (Positionsabweichungsdaten e, f, g, h) der Sujets (Farbauszüge) der verstellbaren Druckwerke (3, 4) zur Sujetposition (Farbauszugsposition) des Leit-Druckwerks (Druckwerk 2) ermittelt und gespeichert werden.

12. Verfahren nach Anspruch 11,
**dadurch gekennzeichnet**,
daß die Ermittlung mittels eines Paßmarkierungslesers, insbesondere Paßkreuzlesers, erfolgt.

13. Verfahren nach einem der Ansprüche 9-12,
**dadurch gekennzeichnet**,
daß die Lageabweichung des Sujets (Farbauszugs) des Leit-Druckwerks (Druckwerk 2) zu der Sujetposition des nicht verstellbaren Druckwerks (5) ermittelt und eingegeben wird.

14. Verfahren nach einem der Ansprüche 9-13,
**dadurch gekennzeichnet**,
daß aufgrund der gespeicherten Positionsabweichungsdaten (e, f, g, h) zwischen der Lage des Sujets (Farbauszugs) des Leitdruckwerks (Druckwerk 2) und den Sujetpositionen (Farbauszugspositionen) der übrigen verstellbaren Druckwerke (3, 4) eine Registerverstellung des Leit-Druckwerks eine automatische, folgerichtige Korrektur der Registerverstellungen der übrigen verstellbaren Druckwerke (3, 4) bewirkt.

## Claims

1. Printing machine having a plurality of printing units (2-5) which are provided with circumferential (U) and lateral (S) register adjustment devices to which a control command input device (16) is assigned, with which a position change of the subject (20) is effected by consistent register adjustments of the printing units (2, 3, 4), characterized in that one printing unit (5) is designed without a circumferential (U) and lateral (S) register adjustment device and is non-adjustable.

2. Printing machine according to Claim 1, characterized in that the non-adjustable printing unit (5) is a varnishing unit (15).

3. Printing machine according to one of the preceding claims, characterized in that during the setting of the register a selected printing unit (2) is provided as lead printing unit, and in that the control apparatus (25) automatically calls up the adjustment data (dimension c, d) occurring during the setting of the other printing units (3, 4) giving due regard to their position deviation data (e, f, g, h), prevailing in each case prior to the setting, relative to the lead printing unit.

4. Printing machine according to one of the preceding claims, characterized in that the determination of the position of the register markings (17) takes place automatically by means of a register cross-reader.

5. Printing machine according to one of the preceding claims, characterized in that lateral and front markers (14, 14'), serving for the alignment of the printing carrier, are also adjusted by the control apparatus (25) in such a way that the subject of the printed product has the required spacings (a, b) from the edges (21, 22) of the printing carrier.

6. Printing machine according to one of the preceding claims, characterized in that the setting of the register or adjustment of the lateral and front markers (14, 14') takes place essentially uniformly at a low speed.

7. Printing machine according to one of the preceding claims, characterized in that the setting or adjustment speed is dependent on the length of the setting path and/or the printing speed.

8. Printing machine according to one of the preceding claims, characterized in that the setting or the adjustment speed increases with a greater printing speed.

9. Process for correction of the register setting on the printing units (2-5) of a printing machine according to one or more of the preceding Claims 1-8, in particular offset printing machine, the printing units of which printing machine are provided with circumferential and lateral register adjustment devices and which change the subject position by consistent register adjustment of the printing units (2, 3, 4), characterized in that on one printing unit (5) the circumferential and lateral register is not adjusted.

10. Process according to Claim 9, characterized in that that adjustable printing unit (2) is selected as lead printing unit, the subject of which has the correct position relative to the edges of the printing carrier or is nearest to this position.

11. Process according to one of Claims 9-10, characterized in that the position deviations (position deviation data e, f, g, h) of the subject (colour separations) of the adjustable printing units (3, 4) relative to the subject position (colour separation position) of the lead printing unit (printing unit 2) are determined and stored.

12. Process according to Claim 11, characterized in that the determination takes place by means of a register marking reader, in particular register cross-reader.

13. Process according to one of Claims 9-12, characterized in that the position deviation of the subject (colour separation) of the lead printing unit (printing unit 2) relative to the subject position of the non-adjustable printing unit (5) is determined and entered.

14. Process according to one of Claims 9-13, characterized in that, on the basis of the stored position deviation data (e, f, g, h) between the position of the subject (colour separation) of the lead printing unit (printing unit 2) and the subject positions (colour separation positions) of the remaining adjustable printing units (3, 4), a register adjustment of the lead printing unit causes an automatic, consistent correction of the register adjustments of the remaining adjustable printing units (3, 4).

## Revendications

1. Machine à imprimer comprenant plusieurs groupes d'impression (2 - 5) qui sont équipés de dispositifs de réglage du repérage circonférentiel (U) et du repérage latéral (S) auxquels est associé un dispositif (16) d'entrée d'instructions de commande à l'aide duquel une modification de position du sujet (20) est effectuée par des réglages en conséquence du repérage des groupes d'impression (2, 3, 4), caractérisée en ce qu'un groupe d'impression (5) est réalisé sans dispositif de réglage du repérage circonférentiel (U) ni du repérage latéral (S) et n'est pas réglable.

2. Machine à imprimer selon la revendication 1, caractérisée en ce que le groupe d'impression non réglable (5) est un groupe de laquage (15).

3. Machine à imprimer selon l'une des revendications précédentes, caractérisée en ce qu'un groupe d'impression sélectionné (2) est prévu en groupe d'impression pilote pour le réglage du repérage et en ce que le dispositif de commande (25) utilise automatiquement les données de réglage qui se présentent (cotes c, d) pour le réglage des autres groupes d'impression (3, 4) en tenant compte de chacune de leurs données d'écart de position (e, f, g, h), qui existaient avant le réglage, par rapport au groupe d'impression pilote.

4. Machine à imprimer selon l'une des revendications précédentes, caractérisée en ce que la détermination de position des repères d'ajustement (17) s'effectue automatiquement au moyen d'un lecteur de croix de repérage.

5. Machine à imprimer selon l'une des revendications précédentes, caractérisée en ce que le dispositif de commande (25) déplace également les repères latéraux et antérieurs (14, 14') servant à l'alignement du substrat d'impression de manière que le sujet du produit imprimé se trouve aux distances nécessaires (a, b) des bords (21, 22) du substrat d'impression.

6. Machine à imprimer selon l'une des revendications précédentes, caractérisée en ce que le réglage des repérages et le positionnement des repères latéraux et antérieurs (14, 14') s'effectuent de manière sensiblement régulière et à faible vitesse.

7. Machine à imprimer selon l'une des revendications précédentes, caractérisée en ce que la vitesse de réglage et de positionnement est fonction de la longueur de la course de positionnement et/ou de la vitesse d'impression.

8. Machine à imprimer selon l'une des revendications précédentes, caractérisée en ce que la vitesse de réglage et de positionnement croît avec l'augmentation de la vitesse d'impression.

9. Procédé de correction du réglage de repérage des groupes d'impression (2-5) d'une machine à imprimer selon l'une ou plusieurs des revendications précédentes 1-8, en particulier d'une machine à imprimer offset, dont les groupes d'impression sont équipés de dispositifs de réglage du repérage circonférentiel et du repérage latéral et qui modifient la position du sujet par réglage en conséquence du repérage des groupes d'impression (2, 3, 4), caractérisé en ce que ni le repérage circonférentiel, ni le repérage latéral d'un groupe d'impression (5) ne subissent un réglage.

10. Procédé selon la revendication 9, caractérisé en ce que le groupe réglable d'impression (2) dont le sujet occupe la bonne position par rapport aux bords du substrat d'impression ou qui est le plus proche de cette position est sélectionné en groupe d'impression pilote.

11. Procédé selon l'une des revendications 9-10, caractérisé en ce que les écarts relatifs de position (données d'écart de position e, f, g, h) du sujet (des tirages en couleur) des groupes réglables d'impression (3, 4) par rapport à la position du sujet (position du tirage en couleur) du groupe d'impression pilote (groupe d'impression 2) sont déterminés et mémorisés.

12. Procédé selon la revendication 11, caractérisé en ce que la détermination s'effectue au moyen d'un lecteur de repères d'ajustement, en particulier d'un lecteur de croix de repérage.

13. Procédé selon l'une des revendications 9-12, caractérisé en ce que l'écart de position du sujet (tirage en couleur) du groupe d'impression pilote (groupe d'impression 2) par rapport à la position du sujet du groupe d'impression non réglable (5) est déterminé et mémorisé.

14. Procédé selon l'une des revendications 9-13, caractérisé en ce qu'un réglage de repérage du groupe d'impression pilote provoque une correction automatique en conséquence des réglages de repérage des autres groupes réglables d'impression (3, 4) sur la base des données mémorisées d'écart de position (e, f, g, h) entre l'emplacement du sujet (tirage en couleur) du groupe d'impression pilote (groupe d'impression 2) et les positions du sujet (positions des tirages en couleur) des autres groupes réglables d'impression (3, 4).
